# EUROPÄISCHE PATENTSCHRIFT

(11) **EP 0 070 378 B1**
(45) Veröffentlichungstag und Bekanntmachung des Hinweises auf die Patenterteilung: **05.12.1984**
(21) Anmeldenummer: 82104747.9
(22) Anmeldetag: 29.05.1982
(51) Int. Cl.: B41F 27/12, B41F 29/02

(54) **Vorrichtung zum Halten des unteren Aufzuges eines zweilagigen Aufzuges auf der Mantelfläche eines Druckzylinders in Druckmaschinen**
Device for fixing the lower cover of a double-layered covering to the cylinder surface of a printing cylinder in printing machines
Dispositif de fixation de l'élément intérieur d'un habillage double sur la surface d'un cylindre d'impression dans les machines d'impression

(30) Priorität: 16.07.1981 DE 3128105
(43) Veröffentlichungstag der Anmeldung: 26.01.1983
(73) Patentinhaber: Heidelberger Druckmaschinen Aktiengesellschaft, D-69019 Heidelberg (DE)
(72) Erfinder: Vogt, Wilfried, D-6909 Walldorf (DE)
(74) Vertreter: Stoltenberg, Heinz-Herbert Baldo

## Beschreibung

Die Erfindung betrifft eine Vorrichtung zum Halten des unteren Aufzuges eines zweilagigen Aufzuges auf der Mantelfläche eines Druckzylinders in Druckmaschinen gemäss Oberbegriff des Anspruchs 1 (DE-A Nr. 1914373).

Die Notwendigkeit, einen zweilagigen Aufzug auf die Mantelfläche eines Druckzylinders aufzubringen, ergibt sich aus verschiedenen drucktechnischen Gründen, z.B. beim Gummizylinder einer Offsetdruckmaschine zur exakten Fixierung von sogenannten Formatbögen. Das sind Bögen, die einem kleineren Druckformat entsprechend gewählt werden.

Wird nun eine getrennte Befestigung von unterem und oberem Aufzug angestrebt, so ergeben sich besonders bei der konstruktiven Ausgestaltung der Haltevorrichtung für den unteren Aufzug gewisse Schwierigkeiten, mit denen u. a. Mängel bezüglich der Lagegenauigkeit des unteren Aufzuges einhergehen.

So ist zum Beispiel aus der DE-A Nr. 1611325 eine Vorrichtung zum Halten eines zweilagigen Aufzuges am Druckzylinder von Druckmaschinen bekannt geworden, bei der der Grundaufzug zwischen zwei Schienen geklemmt wird. Gemäss Kennzeichen wird dabei die genaue Lage der den Grundaufzug klemmenden Klemmschienen durch an sich bekannte, in Bohrungen an der Kante des Druckzylinders hineinragende und an den Klemmschienen sich befindende Köpfe der Zylinderschrauben erreicht, wobei zum Halten derselben in den Bohrungen Magnete angeordnet sind.

Eine derartige Vorrichtung erfordert sehr viel Platz. Darüber hinaus ist die Verbindung zwischen den den Grundaufzug haltenden Klemmschienen umständlich und zeitaufwendig. Die Lagebestimmung der Klemmschienen ist zwar durch die in der Druckzylinderkante vorgesehenen Bohrungen, in welche die Köpfe der Zylinderschrauben eingreifen, vorgegeben. Die exakte Positionierung des Grundaufzuges bezüglich der Klemmschienen ist demgegenüber nicht gewährleistet.

Des weiteren ist aus der DE-B Nr. 1145185 eine Vorrichtung bekannt geworden, bei der zum Befestigen eines zweilagigen Aufzuges zwischen zwei Spannrollen einerseits und einem Längsschlitz des Druckzylinders andererseits in einer Ausnehmung des Druckzylinders von teilweise kreisförmigem Querschnitt eine parallel zu den Spannrollen verlaufende, mit ihrer Drehachse auf die Mitte des Längsschlitzes des Druckzylindermantels ausgerichtete Spannstange angeordnet ist, deren Querschnitt einen die untere Aufzugslage in der Klemmstellung der Spannstange an die die letztere aufnehmende Ausnehmung des Druckzylinders pressenden kreisförmigen Abschnitt aufweist, an den sich eine oder zwei Abflachungen anschliessen, wobei die Spannstange noch einen sie diametral durchdringenden Längsschlitz aufweist, welcher in der Klemmstellung der Spannstange auf den Längsschlitz des Druckzylindermantels ausgerichtet ist und die obere Lage des Aufzuges den Spannrollen zuführt.

Die wesentlichen Nachteile einer solchen Vorrichtung sind wohl darin zu sehen, dass das Ausrichten des unteren Aufzuges von Hand erfolgen muss, was einerseits sehr zeitaufwendig ist und letztlich doch eine absolute Genauigkeit vermissen lässt. Aufgrund der Art und Weise, wie der untere Aufzug mittels Spannstange gespannt bzw. geklemmt wird, ist die Spannstange selbst besondersformstabil auszuführen. Letztlich kann die Befestigung des oberen Aufzuges dahingehend Schwierigkeiten bereiten, als selbiger zunächst durch einen Längsschlitz in der Befestigungsvorrichtung für den unteren Aufzug hindurchgeführt werden muss.

Gemäss der Beurteilung vorgenannter Druckschriften ist es die Aufgabe der vorliegenden Erfindung, die genannten Nachteile zu vermeiden und eine Haltevorrichtung zu schaffen, die im wesentlichen folgende Eigenschaften aufweist. Die Haltevorrichtung soll ausgesprochen raumsparend aufgebaut sein. Neben der Möglichkeit, den unteren Aufzug rasch auf der Haltevorrichtung befestigen zu können, soll darüber hinaus gewährleistet sein, dass dieser stets achsparallel und mit einem vorgegebenen Abstand zur Druckzylinderaussenkante positioniert ist.

Dies wird erfindungsgemäss durch die Merkmale des Kennzeichens des Anspruchs 1 erreicht.

Ein Ausführungsbeispiel der Erfindung wird nachstehend anhand der Zeichnungen beschrieben.

Dabei zeigt:
Fig. 1 die Seitenansicht eines Druckzylinders, aus der die Lage der erfindungsgemässen Haltevorrichtung hervorgeht,
Fig. 2 eine vergrösserte Darstellung der erfindungsgemässen Haltevorrichtung nach Fig. 1,
Fig. 3 den Aufbau der Haltevorrichtung, über die Länge des Druckzylinders gesehen,
Fig. 4 eine Draufsicht gemäss Fig. 3,
Fig. 5 eine weitere Ausführungsform der Halteschiene, und
Fig. 6 eine weitere Möglichkeit zur Herstellung der formschlüssigen Klemmverbindung.

Der in Fig. 1 dargestellte Druckzylinder 1 weist auf seinem Umfang eine Ausnehmung 2 auf, welche im wesentlichen der Aufnahme der beiden Spannvorrichtungen 3 für den oberen Aufzug 4 dienen. Die Haltevorrichtung 5 für den unteren Aufzug 6 ist in dem durch den oberen Aufzug 4, dessen Spannvorrichtung 3 sowie durch die Kante 7 der Ausnehmung 2 gebildeten Zwischenraum angeordnet. Der untere Aufzug 6 selbst erstreckt sich in diesem Ausführungsbeispiel nicht über den gesamten Umfang des Druckzylinders 1.

Die in Fig. 2 dargestellte Haltevorrichtung 5 besteht hauptsächlich aus einer sich über die gesamte Länge des Druckzylinders 1 erstreckenden Halteschiene 8, welche im wesentlichen einen kreisförmigen Querschnitt aufweist und mit einer sekantalen Abflachung 9 für die Auflage des unteren Aufzuges 6 versehen ist. Die gesamte Haltevorrichtung 5 mit dem daran befestigten unteren Aufzug 6 wird durch den prismenförmigen Spalt 10, der zwischen der Kante 7 und der Spannvorrichtung 3 entsteht, achsparallel positioniert und durch den gespannten oberen Aufzug 4 zusätzlich in diese Position gedrückt.

Die Verbindung zwischen unterem Aufzug 6 und Haltevorrichtung 5 erfolgt über die an der Halteschiene 8 vorgesehenen Haltebolzen 11. Der Schaft 12 eines jeden Haltebolzens 11 ragt durch eine entsprechende Bohrung der Halteschiene 8 hindurch und ist um seine Längsachse drehbar. Die Halteschiene 8 ist an der Austrittsstelle des Haltebolzens 11 mit einem Ausschnitt 13 versehen. Eine Tellerfeder 14, welche gegen einen am Schaftende des Haltebolzens 11 vorgesehenen Bund 15 anstösst, sorgt für eine entsprechende Anlage des im Querschnitt zylindrischen Haltebolzenkopfes 16 an der sekantalen Abflachung 9 der Halteschiene 8. Das obere Kopfende 17 des Haltebolzenkopfes 16 ist im gewählten Ausführungsbeispiel als rundstirniger Zweikant ausgebildet (Fig. 4), wobei für die Funktion des oberen Kopfendes 17 das wesentliche allgemeine Kriterium ist, dass es ein im Querschnitt unterschiedliches Längen/Breiten-Verhältnis aufweist.

Der untere Aufzug 6 sowie die zwischen oberem Kopfende 17 des Haltebolzens 11 und unterem Aufzug 6 vorgesehene Verstärkungsschiene 18 sind mit in den vorgegebenen Positionen eingearbeiteten Stanzlöchern 19 versehen, deren Querschnitt dem des oberen Kopfendes 17 entsprechen. Die Verbindung zwischen Haltevorrichtung 5 und unterem Aufzug 6 erfolgt nun in der Weise, dass letzterer über das obere Kopfende 17 des Haltebolzens 11 geführt und zur Anlage auf der sekantalen Abflachung 9 der Halteschiene 8 gebracht wird. Mittels Schraubendreher oder entsprechendem Werkzeug wird nun der Haltebolzen 11 um 90° gedreht. was eine formschlüssige Klemmverbindung zur Folge hat. Die Verstärkungsschiene 18 verhindert das Ausreissen des unteren Aufzuges 6 an den Klemmstellen. Es besteht dabei für die Funktion der erfindungsgemässen Vorrichtung keine Notwendigkeit, dass sich die Verstärkungsschiene 18 über die gesamte Zylinderlänge erstreckt bzw. die Haltebolzen 11 über die gesamte Zylinderlänge verteilt sind.

Die Verbindung zwischen Druckzylinder 1 und Haltevorrichtung 5 erfolgt jeweils stirnseitig. Ein aus der Halteschiene 8 herausragender konischer Stift 20 wird in diesem Ausführungsbeispiel in eine Zentrierbohrung 21 des Schmitzringes 22 eingeführt. Ein auf der gegenüberliegenden Seite der Halteschiene 8 vorgesehener weiterer konischer Stift 23 wird in eine entsprechende Zentrierbohrung 21 des anderer Schmitzringes 22 eingeführt, wobei er sich über eine Feder 24 an der Halteschiene 8 abstützt. Wesentlich dabei ist, dass das Mass von der einen, mit dem feststehenden konischen Stift 20 versehenen Stirnseite 25 der Halteschiene 8 zu den Haltebolzen 11 definiert ist und dadurch gewährleistet ist, dass zusammen mit den ebenfalls in vorgegebener Lage angebrachten Stanzlöchern 19 der untere Aufzug 6 exakt an der gewünschten Stelle auf dem Druckzylinder 1 aufliegt.

Eine weitere Ausführungsform der Halteschiene 27 mit ihrer stirnseitigen Befestigung ist in Fig. 5 dargestellt.

Dabei ist die Möglichkeit gegeben, die Halteschiene 27 im Querschnitt noch kleiner zu dimensionieren, da aufgrund der formstabilisierenden Abstützung derselben an den beiden achsparallelen Anlagestellen 3, 7 auf ihre eigene Formstabilität keine Rücksicht genommen werden muss. Dabei ist das eine Ende der Halteschiene 27 mit einem Konus 28 versehen, welcher in die Zentrierbohrung 21 des einen Schmitzringes 22 eingreift. Das andere Ende der Halteschiene 27 ist mit einem Zapfen 29 ausgestattet, der wiederum in eine entsprechende Ausnehmung 30 des anderen Schmitzringes 22 eingreift. Zur besseren Montage der Halteschiene 27 kann besagte Ausnehmung 30 zweckmässigerweise als zur Achse des Schmitzringes 22 radial verlaufende Längsnut ausgeführt werden. Eine auf dem Zapfen 29 angeordnete und sich am Absatz 31 sowie am Schmitzring 22 abstützende Druckfeder 32 gewährleistet die durch den Sitz des Konus 28 definierte seitliche Positionierung der Halteschiene 27.

Letztlich sei noch eine weitere Möglichkeit aufgezeigt, die Klemmverbindung für den unteren Aufzug 6 auf einfache Weise herzustellen. Hierzu sind Verstärkungsschiene 18 sowie unterer Aufzug 6 mit Stanzlöchern 19, 33 versehen, wie aus Fig. 6 zu ersehen ist. Zur Montage des unteren Aufzuges 6 wird letzterer über die oberen Kopfenden 17 der Haltebolzen 11 geführt und zur Anlage auf der sekantalen Abflachung 9 der Halteschiene 27 gebracht. Anschliessend wird so seitlich verschoben, dass das obere Kopfende 17 dabei die Stanzlöcher 19, 33 überlappt, so dass die Klemmverbindung hergestellt ist.

## Patentansprüche

1. Vorrichtung zum Halten des unteren Aufzuges (6) eines zweilagigen Aufzuges (4, 6) auf der Mantelfläche eines Druckzylinders (1) in Druckmaschinen, wobei der obere Aufzug (4) die Haltevorrichtung (5) für den unteren Aufzug (6) im wesentlichen überdeckt, wobei die Haltevorrichtung (5) für den unteren Aufzug (6) als eine sich über die Länge des Druckzylinders erstreckende Halteschiene (8, 27) ausgebildet ist, dadurch gekennzeichnet, dass die Halteschiene (8,27) mit im wesentlichen kreisförmigem Querschnitt ausgebildet ist und sich über eine stirnseitige sowie zwei achsparallele Anlagestellen (22, 3, 7) derart am Druckzylinder (1) in dessen Ausnehmung (2) abstützt, dass eine in Umfangs- und Seitenrichtung passgenaue und formstabilisierende Positionierung der Haltevorrichtung (5) erreicht wird, und dass weiterhin an der Halteschiene (8,27), über deren Länge registerhaltig verteilt Haltebolzen (11) angeordnet sind, deren obere Kopfenden (17) im Querschnitt unterschiedliche Längen/ Breiten-Verhältnisse aufweisen und mit entsprechend gestalteten, in den unteren Aufzug (6) eingearbeiteten Stanzlöchern (19, 33) zusamenwirken.

2. Haltevorrichtung nach Anspruch 1, dadurch gekennzeichnet, dass sich die Halteschiene (8, 27) an einem achsparallelen prismenförmigen Spalt (10) abstützt, welcher von der Kante (7) der Ausnehmung (2) des Druckzylinders (1) und der darin angeordneten Spannvorrichtung (3) für den oberen Aufzug (4) gebildet wird, wobei beim Spannen des oberen Aufzuges (4) letzterer die Haltevorrichtung (5) in diesen prismenförmigen Spalt (10) drückt.

3. Haltevorrichtung nach den Ansprüchen 1 und 2, dadurch gekennzeichnet, dass die Halteschiene (8, 27) mit einer sekantalen Abflachung (9) für die Auflage des unteren Aufzuges (6) versehen ist und dass weiterhin die über die Länge der Halteschiene (8, 27) verteilt angeordneten Haltebolzen (11) über eine Verstärkungsschiene (18) bzw. über die in der Verstärkungsschiene (18) und dem unteren Aufzug (6) passgenau eingearbeiteten Stanzlöcher (19, 33) die formschlüssige Verbindung zwischen Haltevorrichtung (5) und unterem Aufzug (6) herstellen.

4. Haltevorrichtung nach den Ansprüchen 1 bis 3, dadurch gekennzeichnet, dassdieformschlüssige Verbindung über eine 90°-Drehung der Haltebolzen (11) um deren Längsachse erfolgt.

5. Haltevorrichtung nach den Ansprüchen 1 bis 3, dadurch gekennzeichnet, dass an den beiden Stirnseiten (25) der Halteschiene (8) je ein feststehender und ein federbelasteter konischer Stift (20, 23) vorgesehen sind, die in entsprechende Zentrierbohrungen (21) der Schmitzringe (22) eingreifen, wobei der Abstand der Haltebolzen (11) bzw. des unteren Aufzuges (6) zu der durch den Schmitzring (22) gekennzeichneten Stirnseite des Druckzylinders (1), in welche der feststehende konische Stift (20) eingreift, durch den federbelasteten Anschlag der Halteschiene (8) definiert ist.

6. Haltevorrichtung nach den Ansprüchen 1 bis 3, dadurch gekennzeichnet, dass die formsch lüssige Verbindung zwischen Haltevorrichtung (5) und unterem Aufzug (6) durch Verschieben in Zylinderlängsrichtung erfolgt.

7. Haltevorrichtung nach den Ansprüchen 1 bis 3, dadurch gekennzeichnet, dass die beiden stirnseitigen Enden der Halteschiene (27) je als Konus (28) und Zapfen (29) ausgebildet sind, wobei der Konus (28) in eine entsprechende Zentrierbohrung (21) des Schmitzringes (22) eingreift und für den als Führung für eine Druckfeder (32) dienenden Zapfen (29) eine im Schmitzring (22) radial verlaufende Längsnut (30) vorgesehen ist.

## Revendications

1. Dispositif de fixation de l'élément intérieur ou inférieur (6) d'un habillage ou blanchet double (4, 6) sur la surface périphérique d'un cylindre d'impression (1) dans les machines d'impression, dans lequel le blanchet supérieur (4) recouvre en grande partie le dispositif de fixation (5) du blanchet inférieur (6), celui-ci étant constitué par une barre de retenue (8, 27) qui s'étend sur la longueur du cylindre d'impression (1 ), caractérisé en ce que la barre de retenue (8, 27) est réalisée avec une section sensiblement circulaire et s'appuie contre le cylindre d'impression (1), par l'intermédiaire d'une zone de portée frontale, ainsi que de deux zones de portée parallèles à l'axe (22, 3, 7) dans l'évidement (2) du cylindre de manière qu'on obtienne un positionnement du dispositif de fixation (5) ajusté avec précision dans la direction- circonférencielle et dans la direction latérale et qui stabilise la forme, et en ce que, en outre, sont montées sur la barre de retenue (8, 27) des chevilles de fixation (11 ) réparties dans le registre sur la longueur de cette barre, dont les extrémités de têtes supérieures (17) présentent en section des rapports longueur/largeur différents et coopèrent avec des trous poinçonnés (19, 33) correspondants, ménagés dans le blanchet inférieur (6).

2. Dispositif selon la revendication 1, caractérisé en ce que la barre de retenue (8, 27) s'appuie sur une fente prismatique (10), parallèle à l'axe, qui estformée par le bord (7) de l'évidement (2) du cylindre d'impression (1 ) et par le dispositif de tension (3) du blanchet supérieur (4) disposé dans cet évidement, cependant que, lors de la tension du blanchet supérieur (4), ce dernier presse le dispositif de fixation (5) dans cette fente prismatique (10).

3. Dispositif de fixation selon les revendications 1 et 2, caractérisé en ce que la barre de retenue (8, 27) est munie d'un méplat sécant (9) pour l'appui du blanchet inférieur (6) et en ce que, en outre, les chevilles de fixation (11), qui sont réparties sur la longueur de la barre de retenue (8, 27), établissent par l'intermédiaire d'une barre de renforcement (18) ou des trous poinçonnés (19, 33), ménagés avec précision d'ajustement dans la barre de renforcement (18) et dans le blanchet inférieur (6), la liaison opérant par sureté de forme entre le dispositif de fixation (5) et le blanchet inférieur (6).

4. Dispositif de fixation selon les revendications 1 à 3, caractérisé en ce que la liaison opérant par sureté de forme s'effectue par une rotation de 90° des chevilles de fixation (11) autour de leur axe longitudinal.

5. Dispositif de fixation selon les revendications 1 à 3, caractérisé en ce qu'aux deux faces frontales (25) de la barre de retenue (8) sont prévus respectivement un tourillon conique fixe et un tourillon conique chargé par ressort (20, 23), qui sont engagés dans des perçages de centrage correspondants (21 ) des couronnes de bavochage (22), la distance entre les chevilles de fixation (11 ) ou le blanchet inférieur (6) et la face frontale du cylindre d'impression (1), caractérisée par la couronne de bavochage (22) dans laquelle le tourillon conique fixe (20) est engagé, étant définie par la butée chargée par ressort de la barre de retenue (8).

6. Dispositif de fixation selon les revendications 1 à 3, caractérisé en ce que la liaison opérant par sureté de forme entre le dispositif de fixation (5) et le blanchet inférieur (6) est obtenue par translation dans la direction longitudinale du cylindre.

7. Dispositif de fixation selon les revendications 1 à 3, caractérisé en ce que les deux extrémités frontales de la barre de retenue (27) sont constituées l'une par un cône (28) et l'autre par un tourillon (29), le cône (28) étant engagé dans un perçage de centrage correspondant (21 ) de la couronne de bavochage (22), tandis que, pour le tourillon (29) qui sert de guide pour un ressort de pression (32), il est prévu une rainure longitudinale (30) s'étendant radialement dans la couronne de bavochage (2).

## Claims

1. A device for securing the lower covering (6) of a two-layer covering (4,6) on the jacket surface of a printing cylinder (1) of printing machines, whereby the upper covering (4) substantially overlaps the holding device (5) of the lower covering (6), whereby the holding device (5) for the lower covering (6) is constructed in the form of a locking bar (8, 27) extending across the full length of the printing cylinder whereby the locking bar (8, 27) presents an essentially circular cross section which via a front supporting point and two axially parallel supporting points (22, 3, 7) rests in the recess (2) of the printing cylinder (1) in such a way as to assure that the holding device (5) is positioned to precisely match the circumferential and lateral directions and to stabilize the forming or shaping design, while, in addition to this, holding pins (11) are arranged in good register across the length of the holding bar (8, 27) the cross section of the upper head ends (17) of which show different length-to-width ratios and cooperate with punched holes (19, 33) specifically shaped and worked into the lower covering (6).

2. A holding device according to Claim 1 whereby the holding bar (8, 27) is supported against an axially parallel prismatic gap (10) formed by the edge (7) of the recess (2) of the printing cylinder (1), on the one hand, and by the tensioning device (3) arranged therein and used for the upper covering (4), on the other hand, whereby the tensioning of the upper covering (4) presses the holding device (5) into this prismatic gap (10).

3. A holding device according to Claims 1 and 2 whereby the holding bar (8, 27) is provided with a secantal flat portion (9) for supporting the lower covering (6) and that, in addition to this, the holding pins (11) arranged across the length of the holding bar (8, 27) establish viathe punched holes (19, 33) worked in precisely fitting arrangement into the reinforcement bar (18) and the lower covering (6), the positive connection between the holding device (5) and the lower covering (6).

4. A holding device according to Claims 1 to 3 whereby the said positive connection is effected by means of a 90° rotation of the holding pins (11 ) according to their longitudinal axis.

5. A holding device according to Claims 1 to 3 whereby a stationary and a spring-loaded cone pin each are provided on the two front sides (25) of the holding bar (8), whereby these pins engage pertinent center holes (21) of the cylinder bearers (22), the distance between the holding pins (11) and/or the lower covering (6) and the front side of the printing cylinder (1) characterized by the cylinder bearer (22) and engaged by the stationary cone pin (20), being defined by the spring-loaded stop of the holding bar.

6. A holding device according to Claims 1 to 3, whereby the positive connection between the holding device (5) and the lower covering (6) is effected by displacement in the longitudinal direction of the cylinder.

7. A holding device according to Claims 1 to 3 whereby the two front ends of the holding bar (27) are each designed as a cone (28) and a pivot (29), whereby the cone (28) engages a corresponding center hole (21 ) of the cylinder bearer (22), while for the pivot (29) to be used as a guide for compression spring (32), a longitudinal slot (30) has been provided which is radially arranged in the cylinder bearer (22).
